# FASCICULE DE BREVET EUROPEEN

(11) **EP 0 051 338 B1**
(45) Date de publication et mention de la délivrance du brevet: **08.08.1984**
(21) Numéro de dépôt: 81201203.7
(22) Date de dépôt: 29.10.1981
(51) Int. Cl.: E01B 35/00

(54) **Procédé et dispositif pour relever la position d'un rail de chemin de fer**
Verfahren und Vorrichtung zum Vermessen der Lage eines Eisenbahngleises
Method and means for measuring the position of a railway rail

(30) Priorité: 04.11.1980 CH 8199/80
(43) Date de publication de la demande: 12.05.1982
(73) Titulaire: MATISA MATERIEL INDUSTRIEL S.A., CH-1023 Crissier (CH)
(72) Inventeur: Piantino, Jean-Pierre, CH-1814 La Tour-de-Peilz (CH); Zeitoun, Yvan, CH-1032 Romanel (CH)
(74) Mandataire: Meylan, Robert Maurice

## Description

L'invention a trait à un procédé et un dispositif pour relever la position des rails d'une voie de chemin de fer aux fins de contrôle, de correction et/ou d'enregistrement, en utilisant un véhicule mobile de mesure ou de travail se déplaçant sur les rails ainsi qu'une base de mesure qui est déterminée d'après des points de référence des rails et qui définit le tracé théorique du rail, ce qui permet de déterminer la position d'au moins un point de mesure sur le rail par rapport à la base de mesure.

Les procédés de dispositifs connus jusqu'à présent dans le domaine du relevé des voies, notamment pour l'exécution de travaux de correction des rails, ont ceci de commun que l'on détermine toujours directement la distance entre un point du rail ou de travail et une base de mesure, celle-ci étant représentée par un élément matériel de référence, soit rectiligne, soit curviligne, sous forme de fils, tiges ou similaires (cf. brevets GB-A-1423574, AT-A-305 333, DE-A-2818405). Ces éléments matériels de référence doivent être agencés et construits de telle sorte qu'ils coïncident aussi exactement que possible avec les points de référence des rails, ou se trouvent constamment à une distance fixe par rapport à ceux-ci. Les points de référence des rails sont notoirement définis à l'aide d'instruments spéciaux de mesure qui équipent le véhicule de mesure et/ou de travail, ou par l'entremise de chariots de mesure roulant sur les rails à une distance déterminée devant ou derrière le véhicule. Dans ce cas, le montage et l'alignement précis des éléments de référence sur, au-dessus ou au-dessous du véhicule de mesure ou de travail, constituent une source de sérieux inconvénients, surtout en raison de l'espace nécessaire. Par ailleurs, en règle générale, il est difficile d'éviter, pendant les opérations de mesure, certains variations dans la position des éléments de référence par rapport aux points de référence des rails qui déterminent la base de mesure.

Attendu que, pour niveler un rail, il faut une base rectiligne de mesure, et que pour rectifier ou aligner latéralement un rail dans une courbe il faut généralement une base de mesure en forme d'arc de cercle, il fallait jusqu'à présent, pour exécuter ces deux opérations de mesure ou de correction, prévoir respectivement deux bases distinctes de mesure sur le véhicule de mesure ou de travail. Pour définir une ligne droite en tant que base de mesure il faut disposer d'un point de référence sur le rail, dans un tronçon de voie qui n'a pas encore été corrigé, ainsi qu'un point de référence dans un tronçon de voie qui a déjà été corrigé, tandis que pour définir un arc de cercle en tant que base de mesure dans une partie de rail courbe il faut en plus d'un point de référence situé dans un tronçon de voie pas encore corrigé au moins deux points de référence sités dans un tronçon de voie déjà corrigé.

Il est également connu d'utiliser un procédé de mesure dans lequel on opère avec un goniomètre optique qui se trouve au point de mesure et dont l'axe optique sert de ligne de référence, ainsi qu'avec une source de lumière située aux points de référence des rails et dont la position par rapport à l'axe optique est déterminée par mesure angulaire (cf. brevet CH-A-510 171). Dans ce cas, il est indispensable de monter le goniomètre optique soit exactement au point de mesure, soit à une distance constante et connue de ce point.

L'invention vise à résoudre le problème que pose la réalisation d'un procédé simple à mettre en oeuvre pout la mesure des rails, et dans lequel on supprime la nécessité de représenter la base de mesure définie par le moyen des points de référence des rails par le truchement d'un élément matériel de référence ou par l'usage d'un rayon lumineux ou d'un axe optique d'un élément, tout en permettant l'exécution des mesures simultanées de nivellement et d'alignement, ainsi qu'éventuellement la détermination et l'enregistrement de nombreux autres paramètres relatifs aux rails.

Pour résoudre ce problème, le procédé suivant la présente invention est caractérisé en ce que l'on utilise une ligne de référence indépendante de tous points de référence sur les rails, cette ligne de référence s'étendant au moins approximativement dans le sens longitudinal des rails et étant fixée à au moins un point fixe du véhicule de manière à constituer un système de référence indépendant de la base de mesure et du point de mesure; que l'on mesure les coordonnées des points de référence des rails et des points de mesure par rapport à ce système de référence, et qu'ensuite d'une part à partir des coordonnées des points de référence des rails on calcule la base de mesure et, d'autre part, à partir des coordonnées des points de mesure on calcule leur écart par rapport à la base de mesure.

On évite ainsi d'avoir à reproduire la base de mesure par des éléments matériels qui relient concrètement entre eux les points de référence des rails ou d'avoir à les maintenir à une distance fixe par rapport aux points des rails, ce qui est incommode du point de vue du montage et surtout n'assure qu'un positionnement peu précis, et l'on parvient, en utilisant simplement des instruments connus de mesure, surtout des instruments conçus pour mesurer des longueurs et des goniomètre, à déterminer chaque position de tous les points importants le long des rails par rapport à la ligne de référence définie sur le véhicule de mesure ou de travail et qui est indépendante des points de référence sur les rails. Par conséquent, la méthode de mesure suivant la présente invention est particulièrement souple, attendu qu'en règle générale et indubitablement de nombreux points de référence quelconques peuvent être pris en considération dans qu'il soit nécessaire de recourir à un élément matériel de référence couvrant la totalité de ces points de référence. En outre, il est possible, en utilisant une seule et même ligne de référence, d'exécuter simultanément la totalité des opérations de mesure qui sont nécessaires pour mener à bien un processus de mesure de voie et de faire la correction nécessaire des rails, notamment des mesures de nivellement, d'alignement et de relèvement et les paramètres de rails que l'on désire obtenir peuvent être déterminés en utilisant un ordinateur automatique opportunément programmé. En outre, on peut aussi suivant l'invention, après une correction de voie et sans recourir à un moyen auxiliaire quelconque, mesurer et enregistrer directement sous les paramètres qui permettent de contrôler la qualité des travaux exécutés. Cet enregistrement, qui est généralement requis par l'Administration des chemins de fer, nécessitait jusqu'à présente des opérations particulières de mesure et des agencements spéciaux d'instruments particuliers. En général, il s'agit dans ce cas d'enregistrer les six paramètres suivants: la surélévation, la déformation, le relèvement (hauteur de flèche) dans le plan horizontal et dans le plan vertical, ainsi que le soulèvement total et le déplacement latéral total des rails, c'est-à-dire les corrections apportées en déplaçant les rails entre la position qu'ils occupaient avant la correction et celle qu'ils occupent après cette correction. Eventuelle- ment, on peut aussi déterminer d'autres paramètres destinés au contrôle du tracé de la voie.

Le dispositif pour la mise en oeuvre du procédé est caractérisé en ce que la ligne de référence est constituée par un élément rectiligne de référence qui est soit une partie intégrante du châssis du véhicule, soit fixé ou tendu par rapport à ce châssis, cet élément étant au moins un rayon électromagnétique émis par une source de rayonnement fixée au châssis du véhicule, ou d'un axe optique d'un instrument optique fixé au châssis du véhicule; que des moyens de mesure comportant un pendule sont installés au niveau des points de mesure et de référence des rails, et agencés de manière à mesurer les coordonnées de tous les points de des rails précités dans un système de référence qui est défini à travers la ligne de référence et la verticale passant par cette ligne de référence, de préférence dans le plan vertical contenant cette ligne de référence, et qu'enfin il est prévu un ordinateur automatique pour exploiter toutes les grandeurs mesurées.

Dans les autres revendications de brevets on décrit des modes avantageux de réalisation de ces dispositifs. L'élément de référence peut être un fil tendu, une fibre, une ficelle ou un objet similaire. Il est recommandé de faire en sorte que l'élément qui constitute la ligne de référence, ou bien le rayon limineux qui en tient lieu, soit protégé des agents atmosphériques extérieurs; au cas où l'on adopterait un rayon lumineux, il faut le protéger contre l'affaiblissement ou la rupture par suite de brouillard ou d'humidité. De préférence, on utilisera pour cela un longeron creux que comporte généralement le châssis du véhicule de mesure ou de travail, pour entourer l'élément de référence ou le ou les rayons lumineux émis par une source limineuse.

L'invention sera maintenant décrite plus en détail en se référant aux dessins. Sur ceux-ci:
La figure 1 est une représentation schématique illustrant le principe du procédé suivant l'invention dans un premier mode de réalisation;
la figure 1 a est une variante de procédé de ce mode de réalisation, dans le cas de la mesure d'un point sur le rail;
la figure 1 b est une extension du procédé de l'invention dans laquelle on utilise quatre points de référence des rails;
la figure 2 est un système de référence défini par la ligne de référence;
les figures 3 à 10 montrent des détails relatifs à un dispositif pour la mise en oeuvre pratique du procédé illustré par les figures 1 à 3;
les figures 11 et 12 montrent schématiquement des dispositifs opérant avec des rayons lumineux en tant que lignes de référence;
la figure 13 montre schématiquement un dispositif dans lequel la ligne de référence est définie par l'axe optique d'un goniomètre optique;
la figure 14 montre schématiquement la réalisation d'une base de mesure presque absolue en rapport avec l'invention;
la figure 15 montre schématiquement un second mode de réalisation du procédé de l'invention et
les figures 16 à 18 montrent des détails relatifs à un dispositif se rapportant à ce second mode de réalisation.

La figure 1 montre le principe du procédé suivant l'invention. Sur un véhicule 1 de mesure ou de travail, désigné sans autres détails, et qui roule sur des rails 2 et 3, on définit une ligne droite de référence qui s'étend dans le sens longitudinal du véhicule 1, ou des rails. A cet effet, on utilise un longeron cruex 4, orienté dans le sens longitudinal et que l'on trouve généralement sur le châssis d'un véhicule de ce genre, et dans ce longeron la ligne droite qui relie les points centraux A' et C' des deux faces extrêmes 5 et 6 du longeron, constitue la ligne de référence s. Il peut s'agir pour cela, ainsi qu'on le verra plus en détail par la suite, soit d'une droite matérialisée par un élément tendu de référence, par exemple un fil, une fibre ou similaire, soit d'une droite immatérielle constituée par un axe optique d'un appareil ou instrument optique, ou encore d'un rayon lumineux ou d'un faisceau d'un autre type de rayonnement électromagnétique.

Au-dessous des faces terminales 5 et 6 il est prévu un mécanisme ou châssis de mesure comportant des roues de mesure ou des galets palpeurs roulant sur les rails 2 et 3, et dont les points de contact avec ces rails définissent les points de référence A et C des rails. Les deux points de référence A et le point A', d'une part, et les deux points de référence C et le point C', d'autre part, se trouvent dans un plan orienté perpendiculairement par rapport à la ligne de référence s. Un autre mécanisme de mesure, situé en un point quelconque du milieu du véhicule, définit avec ses roues de mesure roulant sur les rails les mesures effectuées aux points respectifs B sur les deux rails 2 et 3. Un pendule 30 incorporé à chaque mécanisme de mesure sert à mesurer l'inclinaison de l'axe des roues et à définir la verticale indépendamment de l'orientation momentanée du véhicule de mesure 1 ou du longeron 4. On obtient ainsi la définition d'un système tridimensionnel de référence grâce au plan vertical contenant la ligne de référence s, comme le montre la figure 2. Pour plus de simplicité, on choisit naturellement un système de coordonnées orthogonal, dont l'origine se trouve par exemple au point A', et qui possède les axes x, y et s portés sur la figure 2. Ainsi, on peut incliner le véhicule 1 ou le longeron 4 par rapport à la verticle, c'est-à-dire en s'écartant de l'axe y de la figure 2 suivant un angle 8 mesuré par le pendule 30.

La ligne de référence s n'est définie qu'à travers les deux points A' et C' et indépendamment de n'importe quel autre point sur les rails. Or, le but d'un relevé des rails consiste à déterminer l'écart entre un point de mesure B sur les rails et une base de mesure définie par les points de référence A et C de ces rails, qui représente le profil théorique des rails. Dans le cas d'un nivellement d'un tronçon de voie rectiligne, la base de mesure sera naturellement une droite qui passe par le point de référence A qui se trouve sur un tronçon de voie qui n'a pas encore été corrigé et par le point de référence C qui se trouve sur le tronçon de voie déjà corrigé. Alors que jusqu'à présent la distance entre le point de mesure B et la ligne reliant les points de référence A et C était déterminée directement à l'aide d'un élément de référence représentant cette droite AC, on définit désormais suivant l'invention d'abord les coordonnées des points de référence A et C ainsi que le point de mesure B dans le système défini par la ligne de référence s et indépendant de tous les points de référence des rails. A partir des coordonnées ainsi mesurées on calcule ensuite, à l'aide d'un ordinateur automatique monté sur le véhicule 1, les écarts respectifs des points de mesure B par rapport à la base de mesure définie par les points de référence A et C.

Pour mesure les coordonnées précitées des points de référence A et C on a installé des moyens respectifs de mesure aux faces d'extrémités du longeron, dans des plans orthogonaux par rapport à la ligne de référence s et qui contiennent les points A' et C', pour permettre de mesurer les triangles AA'A et CC'C qui se trouvent dans ces plans. Etant donné que l'on connaît la distance h entre les côtés disposés face à face des roues à boudin annulaire du mécanisme mobile de mesure, et par conséquent l'écartement AA ou CC, donc la base du triangle, il suffit désormais de mesurer les deux autres triangles a1 et a2 ou c1 et c2 à l'aide de deux instruments pour mesurer les longueurs. Alternativement, on pourrait aussi mesurer à l'aide d'un goniomètre l'angle a ou y au point A' ou C' entre les côtés adjacents des triangles et, à l'aide d'un instrument à mesurer les longueurs, celles des deux côtés adjacents des triangles a1 ou a2, ou c1 ou c2. On obtient ainsi par exemple pour le triangle AA'A les trois grandeurs connues h, a1, a2 ou h, α, a 1, ou encore h, α, a2, à partir desquelles, en se basant sur des rapports trigonométriques connus, en trouve la position des points A' et C' par rapport aux points de référence A ou C, et par conséquent en relation avec les bases usuelles de mesure.

La position du point de mesure B par rapport à la ligne de référence s résulte de la mesure des deux triangles qui se trouvent tous deux dans le même plan transversal du longeron 4 qui est perpendiculaire à la ligne de référence s et contient le point de mesure B. Un triangle se trouve à l'intérieur du longeron 4 et se définit par son sommet B', qui se trouve sur la ligne de référence s et par le point d'intersection dudit plan avec les deux arêtes inférieures du longeron 4, dont la distance par rapport au point B', est désignée par les symboles b' 1 et b'2. L'autre triangle se trouve sous le longeron 4 et se définit par les deux points de mesure B des rails et le point d'intersection B" qui se trouve au milieu de côté inférieur du longeron; les côtés du triangle qui sont adjacents à ce point d'intersection B" sont égaux à la largeur i du longeron 4 et par conséquent ils sont connus. Pour mesurer ces triangles intérieurs il est nécessaire de prévoir également deux instruments de mesure des longueurs pour mesurer la longueur des côtés b' et b'2, ou bien un seul instrument de mesure des' longueurs qui mesure l'un de ces deux côtés, ainsi qu'un goniomètre pour mesurer l'angle d'intersection f31 au point B'. D'une façon analogue, on utilise, pour mesurer le triangle inférieur dont la base h est connue, soit deux instruments de mesure des longueurs qui mesurent effectivement les côtés b1 et b2, soit un seul instrument de mesure des longueurs qui mesure l'un de ces deux côtés, ainsi qu'un goniomètre pour mesurer l'angle d'intersection b2 au point B". Attendu que le longeron est plus ou moins incliné par rapport au plan des rails, ou peut également être guachi, on déterminera l'angle , que forme le côté inférieur du longeron avec un côté, par exemple le côté b 1, du triangle inférieur, en utilisant pour cela un autre goniomètre. A partir des données de mesure précitées on obtient par l'intermédiaire de relations trigonométriques on géométriques la position du point de mesure B par rapport à la ligne de référence s 2.

La figure la a montre une variante de l'agencement de mesure destiné à déterminer la position du point de mesure B en relation avec la ligne de référence s. Au lieu du triangle inférieur BB"B selon la figure 1 on mesurera selon la disposition de la figure 1 un carré ayant un côté h, qui correspond à la distance entre les roues de mesure à boudin du mécanisme de mesure, un côté i, qui correspond à la largeur du longeron 4, ainsi que les côtés b" et b"2, qui relient par paires les points terminaux des deux côtés précités. Pour mesurer ce carré il faut quatre instruments de mesure, qui mesurent la longueur des deux côtés b" 1 et b"2 ainsi que les deux angles (33 et (34.

La figure 1 b montre schématiquement le procédé suivant l'invention au cas où il serait nécessaire d'avoir dans la section de voie non corrigée du nouveau le point de référence A et dans la section de voie déjà corrigée deux paires de points de référence C et D situés à une distance connue entre eux. Trois points de référence A, C et D pour la construction d'un arc de cercle en tant que base de mesure seront nécessaires pour mesurer ou aligner une voie cintrée dans une courbe. Dans ce cas, le point de référence D et le point D' se trouvent dans le plan transversal contenant la face extrême arrière du longeron 4, tandis que le point de référence C et le point C' qui se trouvent en vant dudit plan sont contenus dans un plan transversal du longeron 4 qui se situe entre les points de mesure B et le point de référence D et peuvent être mesurés avec la même précision que les points de mesure B, conformément aux explications données plus haut en se référant à la figure 1.

Les figures 3 à 10 montrent un premier mode de réalisation pour la mise en oeuvre du procédé suivant l'invention, dans lequel la ligne de référence s est réalisée sous forme d'un fil 7 qui s'étend à l'intérieur d'un longeron creux 4 du châssis du véhicule. Au lieu d'un fil, on peut aussi bien entendu utiliser une fibre, une ficelle ou un moyen similaire. Dans ce qui suit on se référera uniquement, en général, et dans un but de clarté, à un fil 7.

D'après la figure 3, on voit qu'il est prévu un tube 8 disposé au centre du longeron 4 et dans le sens longitudinal de celui-ci, et le long de son axe s'étend un fil 7 représentant la ligne de référence s. A ses deux extrémités ce tube 8 est maintenu dans des blocs d'ancrage 9 et 10 fixés et centrés à proximité des faces terminales 5 et 6 du longeron 4 grâce à des vis d'arrêt 11 (figure 8) se vissant dans la paroi du longeron, où une bande de renforcement 12 est prévue tout autour du longeron. A la première extrémité 5 du longeron 4 l'extrémité du fil 7 qui émerge du tube 8 est ancrée à un tourillon de guidage 13, qui traverse une ouverture prévue au centre de la paroi terminale 5 du longeron et vient buter avec son extrémité adjacente à cette paroi terminale 5 contre un bloc d'ancrage 9. A l'autre face extrême 6 du longeron le fil 7, comme le montre la figure 8, est fixé à la tige 14 du piston 15 d'un vérin hydraulique 16 qui est logé dans le prolongement du tube 8 dans le bloc d'ancrage 10. Lorsque le piston 15 est soumis à un fluide sous pression, le fil 7 est tendu avec une force prédéterminée. L'intérieur du tube 8 peut être rempli, grâce à un raccord de remplissage 16a représenté figure 3, avec un liquide ayant la même masse volumique ou approximativement la même masse volumique ou densité que l'élément de référence 7, si l'on utilise avantageusement dans ce cas, pour des raisons de poids un fil textile mais pas un fil métallique. Cela permet d'amortir des oscillations et vibrations du fil. Sur la face externe du cylindre 16 et dans le prolongement du fil 7 est fixé un tourillon de guidage 17 qui définit conjointement au premier tourillon de guidage 13 à l'autre extrémité du longeron 4, l'axe, extérieur à ce longeron, de la ligne de référence s. A ces tourillons de guidage 13 et 17 s'appliquent des dispositifs de mesure prévus aux points A et C et qui, dans l'exemple de réalisation représenté, sont constitués par deux instruments de mesure des longueurs, destinés à mesurer la longueur des côtés de triangles a1 et a2 ainsi que c1 et c2 mentionnées plus haut. Comme le montre la figure 8, les deux instruments de mesure des longueurs 20 et 21 sont montés en rotation grâce à des roulements à billes 22 et 23 sur le tourillon de guidage 17 pour mesurer les distances c1 et c2. D'une manière analogue, sur le tourillon de guidage 13 sont montés également en rotation, grâce à des roulements à billes correspondants, les deux instruments 18 et 19 de mesure des longueurs pour mesurer les distances a 1 et a2. Les autres extrémités des instruments de mesure des longueurs 18, 19 et 20, 21, également visibles figures 4, s'articulent sur les essieux de roue des deux mécanismes de mesure qui se trouvent aux points de référence A ou C, et comme le montre la figure 9 pour les deux instruments 18 et 19 de mesure des longueurs ainsi que l'essieu 24 des roues de mesure 25, qui appartiennent au mécanisme de mesure 26 et définissent les points de référence A des rails. Le mécanisme de mesure 26 comporte un système de guidage à deux tiges 27 disposées en V, qui s'articulent sur un support 26a fixé au châssis du véhicule et peuvent, par l'intermédiaire d'un dispositif élévateur 28 agissant sur une traverse 29 reliant ces deux tiges 27 entre elles, être relevées lorsqu'on doit déplacer le véhicule d'une zone à une autre. Sur l'essieu du roue 24 est fixé en pendule 30 pour mesurer l'inclinaison du mécanisme de mesure par rapport à la verticale dans un plan orienté perpendiculairement aux rails. Le mécanisme de mesure qui se trouve aux points de mesure C ainsi qu'aux points de mesure B peut être réalisé exactement comme le mécanisme de mesure 26.

Le moyen de mesure représenté figures 3, 6 et 10 au point de mesure B comprend un système de mesure installé sous le longeron 4 et un système de mesure installé à l'intérieur de ce longeron 4. Le système inférieur se compose, dans l'exemple représenté, de deux instruments de mesure de longueur 31 et 32 (figure 6) qui relient le point B" selon la figure 1 avec les deux points de mesure B définis par les roues de mesure correspondantes et sert à mesurer les distances ou côtés de triangle b1 et b2 selon la figure 1. Ces instruments de mesure de longueur peuvent pivoter à leur extrémité supérieure autour d'un pivot représenté par le point B", tandis que leur extrémité inférieure s'articule sur l'essieu des roues du mécanisme de mesure correspondant. En outre, un goniomètre 33 est agencé sur l'axe précité pour mesurer t'angie p selon la figure 1. Le système interne de mesure, représenté schématiquement sur la figure 10, est monté à l'intérieur d'un bloc d'ancrage 34, lequel est réalisé comme les blocs d'ancrage 9 et 10, et maintient le tube 8 correctement centré. Le système interne de mesure, dans la zone duquel le tube 8 présente une interruption, se compose également dans l'exemple représenté, de deux instruments 35 et 36 de mesure des longueurs, dont les extrémités supérieures entourent grâce à un oeillet 37 le fil tendu 7 et dont les extrémités inférieures s'articulent sur des pivots 38 montés dans les coins inférieurs des blocs d'ancrage 34.

Un des instruments 31 ou 32, 18 ou 19 ainsi que 20 ou 21 de mesure de longueurs peut aussi être remplacé par un goniomètre aux points B", A' et C', comme on l'a indiqué dans la description du procédé suivant l'invention en se référant aux figures 1 et 1 a.

Lorsque le tube 8, comme on l'a vu plus haut, est rempli de liquide, il convient avantageusement de munir le fil 7, qui constitue dans ce cas la ligne de référence s, d'ailettes en croix, comme le montre la figure 10. De préférence, naturellement, on pourrait prévoir plusieurs de ces éléments stabilisateurs ou amortisseurs 39 le long du fil 7, et cela de préférence à chaque ventre d'onde du fil 7. Grâce à ces mesures, on amortit largement les oscillations et vibrations du fil 7. Lorsqu'un liquide est présent dans le tube 8, l'intérieur des blocs d'ancrage 34, par rapport auxquels des sections du tube 8 sont fixées ou ajustées de façon étanche, peut également être rempli avec ce liquide.

Grâce à cette disposition du fil ou fibre 7 et aux différentes dispositions de mesure prévues, on obtient que de possibles déformations du longeron 4, telles que flexions ou torsions, n'exercent pratiquement qu'un effet négligeable sur les mesures effectuées. Ainsi, grâce au montage articulé des instruments 18, 19, 20 et 21 de mesure des longueurs sur des tourillons de guidage 13 et 17, on élimine les effets de la torsion du longeron 4, et grâce au système interne de mesure prévu dans le plan transversal du longeron 4 au point B', on mesure chaque position du longeron 4 par rapport au fil ou fibre 7, laquelle est modifiée par des déformations dudit longeron. Avec les mesures décrites on peut déterminer toutes les coordonnées des points de référence A et C, ainsi que celles des points de mesure B dans le système de référence, qui est défini par l'intermédiaire du fil ou fibre 7, et par conséquent par le plan vertical qui contient la ligne de référence s, qui est le plan xy suivant la figure 2.

On a représenté schématiquement sur la figure 7 le système de mesure qui se trouve au-dessous du longeron 4 dans le cas d'une mesure effectuée conformément à la disposition de la figure 1a. Dans cet exemple, les extrémités supérieures de deux instruments 40 et 41 de mesure des longueurs s'articulent sur deux tourillons 42 et 43 montés sur des saillies extérieures du longeron 4. En outre, il est prévu sur les saillies précitées des instruments de mesure d'angle ou goniomètres 44 et 45 qui servent à mesurer l'angle indiqué en f33 et f34 sur la figure la.

De préférence, on pourrait prévoir à l'intérieur du longeron 4, comme le montre la figure 3, d'autres éléments de renforcement 46 à orientation radiale. Il est avantageux de réaliser le tube 8 conjointement au fil 7 par le vérin hydraulique 16 incorporé à ce tube sous forme d'un ensemble complet que l'on peut glisser selon la nécessité dans le longeron 4, fixer de façon ajustable dans les blocs d'ancrage et extraire à volonté de ceux-ci.

Dans la description donnée jusqu'à présent du procédé de l'invention, la dimension h entre les boudins des roues de mesure 25 d'un mécanisme de mesure, et par conséquent l'écartement entre les deux rails, ont été considérés comme étant des valeurs constantes. Dans ce cas, les mécanismes de mesure sont généralement sollicités par un vérin monté sur le châssis du véhicule contre l'un des deux rails, afin qu'à tout instant chacune des roues de mesure porte constamment sur un côté avec son boudin annulaire contre le rail correspondant. Toutes les mesures et corrections ont par conséquent ces rails pour base. Si cependant, l'écartement de la voie n'est pas exactement constant, et varie faiblement d'un endroit à un autre, ce qui est particulièrement possible dans le cas de traverses en bois dont le matériau travaille avec le temps, il est en principle préférable d'effectuer les mesures et corrections d'après l'axe de la voie, donc d'exécuter un alignement suivant cet axe. Dans ce cas, la dimension h ne sera pas prise en tant que constante mais en tant que variable et mesurée à l'aide d'un mécanisme de mesure dont les roues de mesure peuvent coulisser le long de l'axe des roues et sont constamment sollicitées dans le sens de l'éloignement l'une de l'autre par un ressort ou un vérin, afin que leurs boudins portent constamment et simul- tànément contre les deux rails. Un instrument 47 de mesure des longueurs, représenté en traits mixtes sur la figure 9 et monté sur l'essieu des roues de mesure 25, sert à mesurer l'écartement généralement variable entre les rails 2 et 3. A partir de cette valeur mesurée de h on peut aisément relever toutes les mesures sur l'axe de la voie et par conséquent effectuer une rectification suivant cet axe.

Dans l'exemple représenté figure 11 la ligne de référence s est constituée par un rayon lumineux 50 émis par une source de lumière 51 le long de l'axe du longeron 4, cette source étant située en A' sur la face terminale 5 du longeron au-dessus des points A de référence des rails. Dans un plan orienté perpendiculairement à ce rayon lumineux 50 et passant par le point de mesure B il est prévu un détecteur optique transparent 52 comportant plusieurs cellules photoélectriques, de préférence au nombre de quatre, réparties radialement et sur la face terminale opposée 6 du longeron il est prévu en C', au-dessus des points de référence C des rails, un détecteur optique 53 de même type, mais non transparent dans ce cas. Grâce à ces détecteurs optiques 52 et 53 d'un genre connu en soi et qui sont fixés au longeron 4, on peut déterminer des écarts des centres de ces détecteurs, qui seraient dûs à d'éventuelles déformations du longeron, d'après la direction réelle du rayon lumineux 50. Les détecteurs 52 et 53 peuvent éventuellement être remplacés par des instruments opérant avec des matrices CCD sensibles à la lumière. Aux points de référence A et C, de même que, sous le longeron 4, aux points de mesure B, sont agencés les mêmes moyens de mesure que ceux décrits plus haut en se référant aux figures 3 à 9, et qui servent à mesurer chaque position des points de rails ou de voie par rapport au système de référence défini par le rayon lumineux 50.

Dans l'exemple suivant la figure 12, la ligne de référence s est constituée par les rayons lumineux 55 et 57 orientés l'un vers l'autre et émanant de deux sources lumineuses respectives 56 et 58 installées en regard l'une de l'autre sur les deux faces extrêmes 5 et 6 du longeron, soit aux points A' et C'. Dans ce cas, dans le plan perpendiculaire aux rayons lumineux et contenant les points de mesure B sont installés en B', deux détecteurs optiques 59 et 60 du type sus-indiqué, destinés à recevoir respectivement l'un et l'autre des rayons lumineux dirigés vers ces détecteurs de façon à permettre de mesurer la position du longeron 4 dans le plan précité par rapport à la ligne de référence ainsi définie par les rayons lumineux, et par conséquent d'éventuelles déformations dudit longeron.

La figure 13 montre schématiquement un mode de réalisation donné à titre d'exemple, dans lequel la ligne de référence s est formée par l'axe optique 61 d'un goniomètre optique de type connu et qui coïncide avec l'axe du longeron 4, cet instrument étant monté en A' sur la face terminale 5 du longeron, au-dessus des points de référence A de la voie. Dans des plans orthogonaux par rapport à l'axe optique 61 et qui contiennent d'une part les points de mesure B de la voie et d'autre part les points de référence C de la voie, on a fixé à l'intérieur du longeron des sources lumineuses 63, 64 et 65, 66 qui émettent des rayons lumineux dirigés vers l'instrument optique de mesure angulaire ou goniomètre 62. Ce dernier mesure constamment l'angle formé entre l'axe optique 61 et ces sources lumineuses. Pour un agencement déterminé des sources lumineuses on connaît la valeur de ces angles lorsque le longeron 4 n'est pas déformé, et ils déterminent les points B' et C' qui se trouvent sur l'axe optique 61 au-dessus des points B de mesure des rails ou des points C de référence des rails dans le plan précité. Des déformations du longeron 4 ont pour conséquence des modifications correspondantes des angles formés entre t'axe optique 61 et les rayons lumineux et se déterminent par conséquent d'après la valeur angulaire mesurée. Aux points de référence A et C et aux points de mesure B on a également prévu, comme le montrent les figures 3 à 9, des moyens de mesure pour relever les positions respectives des points de voie par rapport au système de référence défini d'après l'axe optique 61. L'instrument optique 62 pour la mesure des angles peut être constitué notamment par l'appareil décrit dans le brevet AT-PS-312 025 pour déterminer l'angle d'au moins deux rayons lumineux qui s'intersectent entre eux en un point.

Dans l'exemple selon la figure 14, on utilise une base de mesure dite presque absolue. A cet effet on prévoit, à une distance quelconque du véhicule de mesure ou de travail proprement dit 1, un chariot mobile de mesure indépendant 70 qui se déplace au moins approximativement à la vitesse moyenne du véhicule 1, définit un point de référence Aₒ situé loin en avant et porte en outre une source lumineuse 71. Sur la face avant du véhicule 1 est prévu un moyen de mesure 72 qui définit la ligne de référence s d'une façon quelconque sur ce véhicule 1. Ce moyen comprend d'une part un télémètre fonctionnant par rayonnement électromagnétique afin de déterminer l'éloignement de la source de lumière 71 et, de ce fait, le point de référence Aₒ, et d'autre part un goniomètre, par exemple du type décrit dans le brevet précité AT-PS 312 025, par lequel l'angle ε, donc la position angulaire du point de référence Aₒ par rapport à la ligne de référence s sur le véhicule 1, peut être calculé. Les instruments de mesure portés par le véhicule 1 aux points de voie désignés en A, B, C, D et E sur la figure 13 peuvent être réalisés exactement comme ceux des autres modes de réalisation décrits plus haut. Les points de référence D et E des rails pourraient être concrétisés par un chariot de mesure roulant derrière le véhicule 1 sur les rails, et relié à celui-ci par un timon de commande, afin de mesurer l'orientation de ce chariot de mesure par rapport au véhicule 1 et, partant, par rapport au longeron 4 muni de la ligne de référence.

Les figures 15 à 18 se réfèrent à un autre mode de réalisation d'appareils de mesure installés aux points de voie A, B, C et D et éventuellement à d'autres points situés sur la voie, grâce auxquels on peut déterminer les coordonnées de ces points de référence des rails d'une façon différente par rapport à ce que permettaient les appareils de mesure suivant les figures 1 à 10. Avec des appareils suivant les figures 1 à 10, on procédait à la mesure de distances ou d'angles pour la construction de triangles AA'A, etc. (figure 1 ), afin qu'à partir de ces données de mesure et à l'aide de fonctions trigonométriques l'on puisse calculer les coordonnées des points de voie A, B, etc. dans un système cartésien de coordonnées comportant la ligne de référence s ou les points A', B', etc.

La configuration des moyens de mesure selon les figures 15 à 18 permet en revanche de mesurer directement les coordonnées nécessaires dans un système cartésien de coordonnées ^{x}_{A}, ^{y}_{A}; xₑ, Y_{B}; x_{c}, Y_{c} et xₐ, y_{D}, lesquelles, comme le montre schématiquement la figure 15, sont obtenues dans chaque plan transversal du longeron 4 situé aux points de voie A, B, C et D. Il s'agit ici de systèmes cartésiens de coordonnées relatives qui sont perpendiculaires à l'axe du longeron 4 et par conséquent à la ligne de référence s et, comme le montre la figure 16 pour les moyens de mesure aux points A de référence de la voie, ces coordonnées sont matérialisées par une pièce en forme de T fixée au longeron 4 et comprenant un bras vertical 73 et une traverse 74. Le sens longitudinal de la traverse 74 norma!e-ment disposée à l'horizontale définit l'axe ou la direction x, tandis que le bras normalement vertical 73, qui est perpendiculaire à ladite traverse, désigne la direction y. L'origine de ce système de coordonnées est le point A', qui se trouve sur le fil 7 formant la ligne de référence s, qui s'étend là aussi à l'intérieur du tube 8 le long de l'axe du longeron 4.

Les coordonnées y des points de référence A sur les rails, à savoir les points de contact entre les roues de mesure 25 et les rails 2 et 3, seront mesurées selon la figure 16 à l'aide de deux instruments 75 et 76 pour mesurer les distances, qui s'articulent d'une part sur chaque extrémité de la traverse 74 au point d'articulation 80 ou 81, et d'autre part sur l'axe 24 du chariot mobile de mesure, à proximité des roues 25, plus précisément à l'endroit des pivots 82 et 83. La coordonnée x sera mesurée à l'aide d'un instrument 77 pour la mesure des longueurs, qui s'articule d'une part sur l'extrémité inférieure du bras 73 au point de pivotement 84, et d'autre part au pivot précité 83 de l'instrument 75 de mesure des longueurs. Attendu que le système de coordonnées tourne avec le longeron 4 autour de l'axe de ce dernier, si par exemple il se produit une déformation ou une torsion de ce longeron 4 sa position angulaire par rapport à la verticale sera déterminée à l'aide d'un pendule 78 agencé au point A', ce qui permet de mesurer les coordonnées des points A dans le système de référence défini par le fil précité 7 et le plan vertical qui contient ce fil 7.

Sur la figure 15 on a représenté les roues normales 95 du véhicule de mesure qui avance dans le sens de la flèche, ainsi que les roues de mesure 25; les points de référence arrière D de la voie seront définis par les roues arrière du chariot de mesure proprement dit 97 qui roule sur les rails et qui est fixé par un timon de commande 96 au châssis ou au longeron 4 du véhicule de mesure, ce qui détermine la position de ce chariot mobile de mesure par rapport au longeron 4. Les coordonnées mesurées dans les différents systèmes de coordonnées, qui sont par conséquent déterminées dans chaque cas dans les plans transversaux du longeron 4 qui passent par les points de rails A, B et C, sont indiqués sur la figure 15. Dans chaque direction x se trouvent les valeurs xₑ, x_{b} et x_{c} que l'on détermine à l'aide de l'instrument 77 de mesure des longueurs (figure 16) ou des instruments analogiques de mesure des autres systèmes de mesure. Dans les directions y se trouvent les valeurs yₐ₁, y_{b1} et y_{c1}, pour la roue de mesure gauche (dans le sens de marche) sur le rail 2, et les valeurs yₐᵣ; y_{br} et y_{cr} pour la roue droite (toujours dans le sens de marche) sur le rail 3. Ces coordonnées seront mesurées par les instruments 75 et 76 de mesure des longueurs, ainsi que par les instruments de mesure analogique des autres moyens de mesure.

Tous les moyens de mesure comportent, en dehors du pendule 78 selon la figure 16, des pendules correspondants avec lesquels les angles désignésen δ_{A}, 8_{B}, δ_{c}. ou δ_{D} sur la figure 15 seront mesurés, ces angles étant formés entre d'une part l'axe longitudinal du bras 73 de la figure 16 et l'autre bras correspondant, c'est-à-dire chaque axe y des différents systèmes de coordonnées, et d'autre part la verticale. En cas de déformation du longeron 4, tous ces angles peuvent avoir des valeurs différentes, autrement dit, les différents systèmes de coordonnées relatives peuvent avoir une orientation différente entre eux.

En cas d'écarts importants entre les points relevés sur les rails et les valeurs normales, que peuvent atteindre ces points dans leur système de coordonnées, par conséquent et par exemple en cas de glissement important des points de référence A des voies suivant la figure 16, une modification des coordonnées x, donc de l'instrument de mesure des longueurs 77, risque d'engendrer une erreu dans les coordonnées y mesurées, et inversement. Pour éviter cet inconvénient, une extrémité de chacun des instruments de mesure des longueurs suivant la figure 16 et des instruments de mesure de longueur 75, 76 et 77, au lieu de s'articuler simplement sur un axe d'articulation, est montée coulissante le long de la courbe d'une came de correction 79, contre laquelle cette extrémité de l'instrument de mesure concerné vient buter. Cette courbe est une cardioïde.

Dans le plan transversal du longeron 4 qui contient le point de mesure B de la voie on mesurera de nouveau sa flexion par rapport au fil 7, et pour cela il est préférable de mesurer le glissement relatif entre le longeron 4 et le fil 7 dans le même système de coordonnées relatives xₑ, _{YB} (figure 15), ainsi qu'il a été exposé plus haut. Une disposition avantageuse qui convient pour la mesure en question à l'intérieur du longeron 4 est représentée figure 18 et comprend un système de mesure 85 pour mesurer le déplacement dans le sens y et un système de mesure 86 exactement de même conception mais disposé avec un décalage angulaire de 90 degrés autour de l'axe du fil 7 pour la mesure du déplacement dans le sens x. Les deux systèmes sont disposés perpendiculairement au sens du fil 7. La description qui suit ne se réfère qu'au système de mesure 85 dont les composants sont désignés par des chiffres de référence sur la figure 18. Une tige de guidage rectiligne 87 orientée dans le sens y, montée à coulissement libre dans des paliers 88, est rendue solidaire à ses extrémités par des plaquettes 84 et 89 du noyau mobile 90 d'un instrument 91 de mesure des longueurs qui est donc disposé parallèlement à la tige de guidage 87. Cet instrument 91 de mesure des longueurs est d'une conception connue dans ce domaine technique, suivant lequel aucun contact physique n'est produit entre le noyau 90 et le corps de l'instrument. Un curseur 92 solidaire de la tige de guidage 87, qui s'étend perpendiculairement à celle-ci, donc dans le sens x, entoure de ses deux bras le fil 7. L'ensemble du système de mesure 85, de même que l'autre système de mesure 86, est rigidement fixé par des vis 93 au longeron 4 ou à la paroi d'un bloc d'ancrage fixé à l'intérieur de ce longeron, selon la disposition des blocs 34 de la figure 10. Chaque déplacement du fil 7 parallèlement à la tige 87 est transmis à l'instrument 91 et mesuré par celui-ci, tandis qu'un déplacement dans le sens perpendiculaire à cette tige 87 ne produit aucun effet. D'une manière analogue, chaque déplacement du fil 7 dans le sens x sera perçu et transmis par le curseur de l'autre système 86.

Lorsqu'on utilise le procédé de l'invention pour des travaux de correction de voie et que, par conséquent, les moyens de mesure et de référence sont installés sur une machine à rectifier les voies équipée de pinces à galets ou à rouleaux pour niveler et dresser les rails, il peut être avantageux que les points B de mesure de la voie ou des rails constituent les points d'attaque des pinces à galets. Une autre possibilité avantageuse, en ce qui concerne le choix des points B de mesure de la voie dans le cas d'un véhicule de travail ou d'une machine à rectifier les voies équipée d'un dispositif de bourrage du ballast, réside dans le fait que les points de mesure des rails, situés juste en avant et en arrière du dispositif de bourrage qui peut comporter un ou plusieurs ensembles de pioches de bourrage, peuvent être constitués par des roues ou palpeurs de mesure et que les coordonnées mesurées d'après ces points de mesure de la voie peuvent être utilisées pour calculer un point moyen de mesure des rails situé entre ces points et qui coïnciderait ou presque avec l'emplacement des outils de bourrage. Cette solution est commode car il est évident, pour des raisons pratiques, qu'il est impossible d'utiliser les outils de bourrage eux- mêmes pour définir les points de mesure des rails.

En règle générale il est requis par l'administration, dans les travaux de rectification des voies, dans le bus de contrôler la qualité des corrections effectuées, d'enregistrer les six paramètres énoncés plus haut qu'il fallait jusqu'à présent déterminer par des mesures distinctes et en général par des moyens spéciaux de mesure après l'achèvement des travaux de correction ou de rectification. Suivant la présente invention, ces six paramètres peuvent être déterminés et enregistrés directement par les mêmes équipements installés sur le véhicule de travail, donc par les mêmes systèmes de référence et les mêmes moyens de mesure, et en adoptant les mêmes procédés de mesure que ceux utilisés pour les grandeurs nécessaires pour la correction, de telle sorte que cet enregistrement s'effectue chaque fois immédiatement après l'exécution d'une opération de rectification. Il faut pour cela au moins trois points de référence de voie, disposés les uns à la suite des autres dans la section de voie rectifiée, qui peuvent être les points de référence C, D et E de la figure 14. Il est cependant également possible d'opérer uniquement avec les deux points de référence arrière C et D qui sont nécessaires pour le calcul de la rectification de voie, le troisième point de référence utilisé étant le point de mesure de voie B situé immédiatement après la correction, considéré avant que le véhicule de travail avance. De cette façon, chaque point de mesure ou de travail B des rails peut servir, immédiatement après la rectification, de nouveau point de référence dans la section de voie corrigée pour la mesure des paramètres précités qui doivent être enregistrés, afin qu'il soit suffisant de prévoir sur le véhicule de travail, derrière les points de mesure B ou derrière les outils de bourrage, simplement deux points de référence des rails C et D, disposés l'un derrière l'autre.

Le procédé et les dispositifs suivant l'invention sont également extrêmement souples, comme le démontrent les exemples de réalisation décrits et les explications qui précèdent, et permettent d'une manière rationnelle, par l'intermédiaire d'un ordinateur automatique convenablement programmé, d'effectuer les mesures et/ou les calculs de toutes les grandeurs et de tous paramètres nécessaires. A cet effet, les moyens de mesure peuvent être constitués par des instruments de mesure connus en soi, par quoi on peut utiliser, en tant qu'appareils pour mesurer les longueurs, par exemple des instruments fonctionnant avec des potentiomètres linéaires électriques. L'invention n'est nullement limitée aux exemples de réalisation décrits, car au contraire ceux-ci se prêtent à de nombreuses variantes notamment en ce qui concerne la construction et la disposition ou la réalisation des lignes de référence qui définissent le système de référence ainsi que l'agencement des moyens de mesure.

## Revendications

1. Procédé pour relever la position d'une voie de chemin de fer aux fins de contrôle, de rectification et/ou d'enregistrement, par l'utilisation d'un véhicule de mesure se déplaçant sur les rails et d'une base de mesure que l'on détermine d'après des points de référence (A, C, D) sur les rails et qui définit l'allure théorique des rails, dans lequel on détermine la position d'au moins un point de mesure (B) sur les rails, par rapport à la base de mesure, ce procédé étant caractérisé en ce que l'on utilise une ligne de référence (s) indépendante de points quelconques (A, B, C, D) situés sur les rails (2, 3) et orientée au moins approximativement dans le sens longitudinal de ceux-ci, cette ligne de référence (s) étant fixée sur au moins un point fixe (A') du véhicule (1) et définissant un système de référence indépendant de la base de mesure et du point de mesure (B), que les coordonnées des points de référence des rails (A, C, D) et des points de mesure (B) par rapport à ce système de référence sont mesurées et que l'on calcule d'une part la base de mesure à partir des coordonnées des points de référence des rails (A, C, D) et d'autre part à partir des coordonnées des points de mesure (B) l'écart de ces points de mesure (B) par rapport à la base de mesure.

2. Procédé selon la revendication 1, caractérisé en ce qu'en utilisant en seul et même système de référence défini par la ligne de référence (s) on effectue les mesures nécessaires tant pour le nivellement que pour le redressement de la voie, et qu'en outre, après les opérations de rectification, tous les paramètres de voies sont mesurés et enregistrés aux fins de contrôle de la qualité des rectifications effectuées.

3. Dispositif pour la mise en oeuvre du procédé selon l'une ou l'autre des revendications 1 ou 2, caractérisé en ce que la ligne de référence (s) est constituée par un élément de référence rectiligne (7) qui fait partie intégrante du châssis du véhicule ou est fixé ou tendu sur ce châssis, cet élément étant au moins un rayon électromagnétique (50, 55, 57) émis par au moins une source de rayonnement fixée au châssis du véhicule, notamment une source lumineuse (51, 56, 58) ou encore un axe optique (61) d'un instrument optique (62) fixé au châssis du véhicule, que des moyens de mesure comportant un pendule (30, 78) sont installés au niveau de tous les points de référence et de mesure des rails (A, B, C, D) et agencés de manière à mesurer les coordonnées de tous les points de rails précités (A, B, C, D) dans un système de référence défini par la ligne de référence (s) et la verticale que fournit le pendule (30, 78), et de préférence par le plan vertical qui contient ladite ligne. de référence (s), et qu'il est prévu un ordinateur automatique pour calculer toutes les grandeurs mesurées.

4. Dispositif selon la revendication 3, comprenant un véhicule de mesure ou de travail dont le châssis ou bâti comporte au moins une poutre creuse orientée dans le sens longitudinal, caractérisé en ce que la ligne de référence (s) s'étend à l'intérieur de cette poutre (4).

5. Dispositif selon la revendication 4, caractérisé en ce que la ligne de référence (s) est constituée par un élément de référence (7) sous forme d'un fil, filament ou similaire fixé aux deux faces terminales (5, 6) de la poutre (4), qu'au-dessous des deux faces terminales (5, 6) des roues de mesure (25) définissant des points de référence (A, C) reposent sur les rails (2, 3), que sur chaque face terminale (5, 6) de la poutre un des moyens de mesure précités (18, 19, 20, 21; 75, 76, 77) est installé et qu'au moins dans l'un des plans transversaux de la poutre (4) passant à travers les points de mesure (B) des rails entre les deux faces terminais (5, 6) de la poutre se trouve un dispositif de mesure comportant des appareils de mesure installés à l'extérieur et à l'intérieur de la poutre (31, 32, 33; 35, 36; 85, 86), cet appareil étant agencé de telle sorte qu'il peut mesurer dans ce plan transversal de la poutre (4) d'une part la position de la poutre (4) par rapport aux points de mesure (B) et d'autre part la position de l'élément de référence (7) par rapport à la poutre (4) à mesurer.

6. Dispositif selon la revendication 5, caractérisé en ce que les moyens de mesure installés sur les faces terminales de la poutre (5, 6) sont agencés en rotation autour de l'axe des tourillons de guidage (13, 17) de l'élément de référence tendu (7), dans le plan perpendiculaire à l'élément de référence (7) passant par les points de référence (A, C) des rails, et orientés de manière à mesurer la distance entre les tourillons de guidage (13, 17) et les points de référence (A, C) sur les rails, que les dispositifs de mesure interne (35, 36) situés dans le plan transversal de la poutre (4) passant à travers les points de mesures (B) sont agencés de telle sorte qu'ils permettent de mesurer la distance entre l'élément de référence (7) et deux points intérieurs de la poutre, et que le dispositif extérieur de mesure situé dans le plan transversal précité (31, 32, 33; 40, 41, 44, 45) est agencé de telle sorte qu'il peut mesurer la distance entre au moins un point de la poutre (4) et les points de mesure (B) prévus sur les rails.

7. Dispositif selon la revendication 5, caractérisé en ce que tous les dispositifs de mesure ne comportent que des appareils de mesure de longueurs (75, 76, 77; 91) montés et orientés de telle sorte qu'ils mesurent directement les coordonnées des points de voie (A, B, C, D) dans un système relatif de coordonnées cartésiennes (x_{A'} y_{A}; xₑ, y_{B}; ... ) qui, dans chaque plan transversal de la poutre (4) passant par lesdits points de voie, est fixé à cette poutre.

8. Dispositif selon l'une quelconque des revendications 5 à 7, caractérisé en ce que l'élément de référence (7) s'étend le long de l'axe d'un tube (8) maintenu centré à l'intérieur de la poutre (4) par plusieurs blocs d'ancrage (9, 10,34).

9. Dispositif selon l'une quelconque des revendications 5 à 8, caractérisé en ce que l'élément de référence (7) est fixé par une extrémité au piston (14, 15) d'un cylindre (16) actionné par un fluide sous pression et soumis ainsi à une force de traction prédéterminée et constante.

10. Dispositif selon l'une ou l'autre des revendications 8 ou 9, caractérisé en ce que l'intérieur du tube (8) est rempli d'un liquide afin d'amortir les oscillations de l'élément de référence (7), ce liquide ayant au moins approximativement le même poids spécifique l'élément de référence (7).

11. Dispositif selon la revendication 10, caractérisé en ce que l'élément de référence (7) est maintenu par au moins un élément amortisseur (39) muni d'ailettes radiales.

12. Dispositif selon l'une ou l'autre des revendications 8 ou 9, caractérisé en ce que le tube (8) constitue, avec l'élément de référence (7), tendu à l'intérieur de ce tube et éventuellement avec le cylindre (16) actionné par un agent sous pression, une unité interchangeable de construction que l'on peut introduire ou extraire de façon interchangeable dans la poutre (4).

13. Dispositif selon la revendication 4, caractérisé en ce que la ligne de référence (s) est constituée par un rayon lumineux (50) émis par une source lumineuse (51) installée sur une face frontale (5) de la poutre et que dans un plan orthogonal au rayon lumineux (50) et traversant le point de mesure (B) sont agencés un détecteur optique transparent (52), par exemple composé de plusieurs cellules photoélectriques réparties radialement ou d'une matrice CCD, ainsi qu'un détecteur optique (53) de genre analogue prévu sur la face opposée (6) de la poutre.

14. Dispositif selon la revendication 4, caractérisé en ce que la ligne de référence (s) est constituée par des rayons lumineux (55, 57) émis par deux sources lumineuses (56, 58) et dirigés l'un vers l'autre, ces sources étant montées sur les faces frontales (5, 6) de la poutre, et que, dans un plan à orientation orthogonale par rapport à ces rayons lumineux passant à travers les points de mesure (B), il est prévu deux détecteurs optiques (59, 60) pour l'un et l'autre des rayons lumineux et qui, par exemple à l'aide de plusieurs cellules photoélectriques ou d'une matrice CCD, sont orientés de telle sorte qu'ils permettent de mesurer la position de la poutre (4) dans le plan précité par rapport à la ligne de référence (s) définie par les rayons lumineux.

15. Dispositif selon la revendication 4, caractérisé en ce que la ligne de référence (s) est constituée par l'axe optique (61) d'un goniomètre optique (62), installé sur l'une des faces frontales (5) de la poutre, et que sur la poutre (4), au-dessus du point de mesure (B) et sur l'autre face frontale (6) de la poutre sont fixées deux sources lumineuses respectives (63, 64, 65, 66) dont les rayons lumineux sont dirigés vers le goniomètre.

16. Dispositif selon l'une quelconque des revendications 3 à 15, caractérisé en ce qu'il comprend, pour constituer une base de mesure presque absolue, un châssis indépendant de mesure (70) roulant sur les rails (2, 3) à une distance appropriée du véhicule de mesure ou de travail proprement dit (1 ), ce châssis définissant ainsi un point avant de référence (Aₒ). et que sur le véhicule de mesure ou de travail proprement dit (1) il est prévu un moyen spécial de mesure (72), lequel est agencé de telle sorte qu'il permet de mesurer la position d'un point caractéristique, notamment d'une source lumineuse (71), sur le véhicule de mesure (70), par rapport au système de référence défini par la ligne de référence (s); et de préférence un dispositif de mesure de la distance opérant par rayonnement électromagnétique et qui comprend un appareil optique de mesure d'angle, grâce auquel on peut mesurer la distance audit point lumineux précité (71) du véhicule de mesure (70) et sa position angulaire par rapport à la ligne de référence (s).

17. Dispositif selon l'une quelconque des revendications 3 à 16, comportant une machine de correction de voie opérant avec des pinces à galets pour niveler et rectifier les voies, caractérisé en ce que les points (B) de mesure des voies sont les points d'attaque des pinces à galets.

18. Dispositif selon l'une quelconque des revendications 3 à 16, monté sur un véhicule de travail équipé d'un système de bourrage des voies, caractérisé en ce que les points de mesure des rails (B) sont prévus immédiatement avant et après le dispositif de bourrage des voies, et que les coordonnées mesurées servent à calculer un point moyen de mesure de la voie situé entre les points précités.

## Patentansprüche

1. Verfahren zum Vermessen der Lage eines Eisenbahngleises zwecks Kontrolle, Korrektur und/oder Registrierung, unter Verwendung eines auf dem Gleis fortbewegten Messfahrzeugs und einer Messbasis, die durch Gleisbezugspunkte (A, C, D) bestimmt ist und den theoretischen Verlauf des Gleises definiert, wobei jeweils die Lage wenigstens eines Messpunktes (B) am Gleis relativ zur Messbasis bestimmt wird, dadurch gekennzeichnet, dass eine von irgendwelchen Gleispunkten (A, B, C, D) unabhängige, sich wenigstens näherungsweise in Längsrichtung des Gleises (2, 3) erstreckende Bezugslinie (s) verwendet wird, welche an wenigstens einem Festpunkt (A') des Fahrzeugs (1) fixiert ist und ein von der Messbasis und dem Messpunkt (B) unabhängiges Bezugssystem definiert, dass die Koordinaten der Gleisbezugspunkte (A, C, D) und der Messpunkte (B) relativ zu diesem Bezugssystem gemessen werden und dass dan einerseits aus den Koordinaten der Gleisbezugspunkte (A, C, D) die Messbasis und andererseits mit den Koordinaten der Messpunkte (B) deren Abweichung von der Messbasis berechnet wird.

2. Verfahren nach Anspruch 1, dadurch gekennzeichnet, dass mit ein und demselben, durch die Bezugslinie (s) definierten Bezugssystem gleichzeitig sowohl die für das Nivellieren als auch die für das Richten der Gleise erforderlichen Messungen durchgeführt und avsserdem nach den Korrekturoperationen jeweils alle Gleisparameter zwecks Kontrolle der Qualität der Korrektur gemessen und registriert werden.

3. Vorrichtung zur Durchführung des Verfahrens nach Anspruch 1 oder 2, dadurch gekennzeichnet, dass die Bezugslinie (s) durch ein geradliniges Bezugselement (7), welches Teil des Chassis des Fahrzeugs (1) oder an diesem befestigt oder gespannt ist, durch wenigstens einen elektromagnetischen Strahl (50; 55, 57) wenigstens einer auf dem Fahrzeugchassis befestigten Strahlungsquelle, insbesondere einer Lichtquelle (51; 56, 58), oder durch die optische Achse (61) eines am Fahrzeugchassis befestigten optischen Geräts (62) gebildet ist, dass in Höhe aller Gleisbezugs- und Messpunkte (A, B, C, D) Pendel (30; 78) einschliessende Messanordnungen installiert und dazu eingerichtet sind, die Koordinaten aller erwähnten Gleispunkte (A, B, C, D) in einem Bezugssystem zu messen, welches durch die Bezugslinie (s) und die durch das Pendel (30; 78) gegebene Vertikale, vorzugsweise die durch die Bezugslinie (s) gehande vertikale Ebene, definiert ist, und dass ein automatischer Rechner zur Auswertung aller Messgrössen vorgesehen ist.

4. Vorrichtung nach Anspruch 3 auf einem Mess- oder Arbeitsfahrzeug, dessen Chassis oder Gestell wenigstens einen in Längsrichtung orientierten hohlen Balken aufweist, dadurch gekennzeichnet, dass die Bezugslinie (s) im Innern des Balkens (4) verläuft.

5. Vorrichtung nach Anspruch 4, dadurch gekennzeichnet, dass die Bezugslinie (s) ein an beiden Stirnseiten (5, 6) des Balkens (4) befestigtes und gespanntes Bezugslement (7) in Form eines Drahtes, Fadens oder dergleichen ist, dass unterhalb der beiden Stirnseiten (5, 6) Gleisbezugspunkte (A, C) definierende Messräder (25) auf den Schienen (2, 3) aufliegen, dass an jeder Balkenstirnseite (5, 6) eine der erwähnten Messanordnungen (18, 19, 20, 21; 75, 75, 77) installiert ist und dass wenigstens in einer durch die Gleismesspunkte (8) gehenden, zwischen den Balkenstirnseiten (5, 6) liegenden Querschnittsebene des Balkens (4) eine Messanordnung mit ausserhalb und innerhalb des Balkens installierten Messgeräten (31, 32, 33; 35, 36; 85, 86) vorgesehen und dazu eingerichtet ist, in dieser Querschnittsebene des Balkens (4) einerseits die Lage des Balkens (4) relativ zu den Messpunkten (B) und andererseits die Lage des Bezugselementes (7) relativ zum Balken (4) zu messen.

6. Vorrichtung nach Anspruch 5, dadurch gekennzeichnet, dass die an den Balkenstirnseiten (5, 6) installierten Messanordnungen um einen auf der Achse des gespannten Bezugselementes (7) liegenden Führungszapfen (13, 17) in der durch die jeweiligen Gleisbezugspunkte (A, C) gehenden, orthogonal zum Bezugselement (7) orientierten Ebene drehbar gelagert und dazu eingerichtet sind, die Abstände zwischen dem Führungszapfen (13, 17) und den Gleisbezugspunkten (A, C) zu messen, dass die in der durch die Gleismesspunkte (B) gehenden Querschnittsebene des Balkens (4) angeordnete innere Messanordnung (35, 36) dazu eingerichtet ist, die Abstände zwischen dem Bezugselement (7) und zwei Punkten im Innern des Balkens zu messen, und dass die in der letzterwähnten Querschnittsebene angeordnete äussere Messanordnung (31, 32, 33; 40, 41, 44, 45) dazu eingerichtet ist, den Abstand zwischen wenigstens einem Punkt des Balkens (4) und den Gleismesspunkten (B) zu messen.

7. Vorrichtung nach Anspruch 5, dadurch gekennzeichnet, dass alle Messanordnungen nur Längenmessgeräte (75, 76, 77; 91) aufweisen, welche so montiert und orientiert sind, dass sie direkt die Koordinaten der Gleispunkte (A, B, C, D) in je einem relativen kartesischen Koordinatensystem (x_{A}, y_{A}; _{XB}I y,; ... ) messen, welches in jeder der durch die erwähnten Gleispunkte gehenden Querschnittsebenen des Balkens (4) an diesem fixiert ist.

8. Vorrichtung nach einem der Ansprüche 5 bis 7, dadurch gekennzeichnet, dass das Bezugselement (7) längs der Achse eines Rohres (8) verläuft, welches im Innern des Balkens (4) durch mehrere Verankerungsblöcke (9, 10, 34) zentriert gehalten wird.

9. Vorrichtung nach einem der Ansprüche 5 bis 8, dadurch gekennzeichnet, dass das Bezugselement (7) mit seinem einen Ende am Kolben (14, 15) eines druckmittel-betätigten Zylinders (16) befestigt und dadurch mit einer vorgebbaren konstanten Zugkraft beaufschlagt ist.

10. Vorrichtung nach Anspruch 8 oder 9, dadurch gekennzeichnet, dass das Innere des Rohres (8) zwecks Dämpfung von Schwingungen des Bezugselements (7) mit einer Flüssigkeit gefüllt ist, die wenigstens näherungsweise das gleiche spezifische Gewicht wie das Bezugselement (7) hat.

11. Vorrichtung nach Anspruch 10, dadurch gekennzeichnet, dass am Bezugselement (7) wenigstens ein mit radialen Flügeln versehenes Dämpfungselement (39) befestigt ist.

12. Vorrichtung nach Anspruch 8 oder 9, dadurch gekennzeichnet, dass das Rohr (8) mitsamt dem darin eingespannten Bezugselement (7) und gegebenenfalls mit dem druckmittelbetätigten Zylinder (16) eine auswechselbare Baueinheit bildet, welche auswechselbar in den Balken (4) hinein bzw. aus dem Balken herausgeschoben werden kann.

13. Vorrichtung nach Anspruch 4, dadurch gekennzeichnet, dass die Bezugslinie (s) vom Lichtstrahl (50) einer an der einen Balkenstirnseite (5) installierten Lichtquelle (51) gebildet ist und dass in einer orthogonal zum Lichtstrahl (50) orientierten, durch die Messpunkte (B) gehenden Ebene ein transparenter optischer Detektor (52), zum Beispiel mit mehreren radial verteilten Photozellen oder einer CCD-Matrix, und an der gegenüberliegenden Balkenstirnseite (6) ein optischer Detektor (5) gleicher Bauart angeordnet sind.

14. Vorrichtung nach Anspruch 4, dadurch gekennzeichnet, dass die Bezugslinie (s) von den miteinander ausgerichteten Lichtstrahlen (55, 57) zweier Lichtquellen (56, 58) gebildet ist, welche einander gegenüberliegend an den beiden Balkenstirnseiten (5, 6) installiert sind, und dass in einer orthogonal zu diesen Lichtstrahlen orientierten, durch die Messpunkte (B) gehenden Ebene zwei optischen Detektoren (59, 60) für den einen bzw. den anderen Lichtstrahl angeordnet sind, welche, zum Beispiel mittels mehrerer radial verteilter Photozellen oder je einer CCD-Matrix, dazu eingerichtet sind, die Lage des Balkens (4) in der erwähnten Ebene relativ zu der durch die Lichtstrahlen definierten Bezugslinie (s) zu messen.

15. Vorrichtung nach Anspruch 4, dadurch gekennzeichnet, dass die Bezugslinie (s) durch die optische Achse (61) eines optischen Winkelmessgeräts (62) gebildet ist, das an einer Balkenstirnseite (5) installiert ist, und dass am Balken (4) oberhalb der Messpunkte (B) und an der anderen Balkenstirnseite (6) je zwei Lichtquellen (63, 64, 65, 66) mit auf das Winkelmessgerät gerichteten Lichtstrahlen befestigt sind.

16. Vorrichtung nach einem der Ansprüche 3 bis 15, dadurch gekennzeichnet, dass sie zur Bildung einer quasi-absoluten Messbasis ein in beliebigem Abstand vor dem eigentlichen Mess- oder Arbeitsfahrzeug (1) auf dem Gleis (2, 3) rollendes, unabhängiges Messfahrgestell (70) aufweist, welches einen vorderen Bezugspunkt (Aₒ) definiert, und dass auf dem eigentlichen Mess- oder Arbeitsfahrzeug (1) eine besondere Messanordnung (72) installiert ist, die dazu eingerichtet ist, die Lage eines charakteristischen Punktes, insbesondere einer Lichtquelle (71), auf dem Messfahrgestell (70) relativ zu dem durch die Bezugslinie (s) definierten Bezugssystem zu messen, und vorzugsweise einen mit elektromagnetischer Strahlung arbeitenden Entfernungsmesser und ein optisches Winkelmessgerät aufweist, mit welchen die Entfernung zum erwähnten Lichtpunkt (71) des Messfahrgestells (70) und dessen Winkellage relativ zur Bezugslinie (2) bestimmbar sind.

17. Vorrichtung nach einem der Ansprüche 3 bis 16, auf einer mit Rollenzangen arbeitenden Gleiskorrekturmaschine zum Nivellieren und Richten des Gleises, dadurch gekennzeichnet, dass die Gleismesspunkte (8) die Angriffspunkte der Rollanzangen sind.

18. Vorrichtung nach einem der Ansprüche 3 bis 16 auf einem mit wenigstens einer Gleisstopfvorrichtung ausgerüsteten Arbeitsfahrzeug, dadurch gekennzeichnet, dass Gleismesspunkte (B) unmittelbar vor und hinter der Gleisstopfvorrichtung vorgesehen sind und die gemessenen Koordinaten dazu dienen, einen dazwischenliegenden mittleren Gleismesspunkt zu berechnen.

## Claims

1. A method of measuring the position of a railway track for checking, correction and/or recording purposes, by using a measuring vehicle travelling on the rails and a measuring base that is determined by rail reference points (A, C, D) and is defining the theoretical course of the rails, whereby the position of at least one measuring point (B) on the rail is determined relative to said measuring base, characterized in that use is made of a reference line (s) independent of any points (A, B, C, D) situated on the rails (2, 3) and extending at least approximately in the longitudinal direction of the rails, said reference line (s) being secured to at least one fixed point (A') of the vehicle (1) and defining a reference system independent of said measuring base and said measuring point (B), the co-ordinates of said rail reference points (A, C, D) and said measuring point (B) relative to said reference system are measured, whereafter on the one hand the measuring base resulting from the co-ordinates of said rail reference points (A, C, D) and on the other hand using the co-ordinates of the measuring points (B) the deviation of these measuring points (B) from said measuring base are calculated.

2. A method according to claim 1, characterized in that a single and same reference system defined through said reference line (s) is used for simultaneously carrying out the measurements necessary on the one hand for levelling and on the other hand lining the rails, and in addition, subsequent to the correction operations, for measuring and recording all important rail parameters for checking the quality of the corrections.

3. A device for carrying out the method according to any of claim 1 or 2, characterized in that said reference line (s) consists of a rectilinear element (7) which is either an integral part of the vehicle chassis, or fastened or tensioned thereon, of either at least one electromagnetic ray (50, 55, 57) emitted from at least one radiation source fastened to the vehicle chassis, notably a light source (51, 56, 58), or of an optical axis (61) of an optical apparatus (62) secured to the vehicle chassis, in that measuring means including a pendulum (30, 78) being mounted at the level of all the rail reference and measuring points (A, B, C, D), and arranged such that the co-ordinates of all the aforesaid rail points (A, B, C, D) included in a reference system are measured which is defined by said reference line (s) and the vertical given by said pendulum (30, 78), preferably the vertical plane containing said reference line (s), and in that the assembly comprises an automatic computer for calculating all the measured magnitudes.

4. A device according to claim 3, comprising a measuring or working vehicle of which the chassis comprises at least one longitudinally oriented hollow beam, characterized in that said reference line (s) extends within said beam (4).

5. A device according to claim 4, characterized in that said reference line (s) consists of a reference element (7) in the form of a yarn, fibre or the like secured to and tensioned at either transverse end face (5, 6) of said beam (4), in that below both end faces (5, 6) rail measuring wheels (25) defining reference points (A, C) rest on the rails (2, 3), in that each end face (5, 6) of the beam (4) has fitted thereto one of said measuring means (18, 19, 20, 21; 75, 76, 77) and in that in at least one cross-sectional plane of the beam (4) containing the measuring points (B) and being located between said end faces (5, 6) of the beam (4) measuring means are disposed comprising measuring instruments (31, 32, 33; 35, 36; 85, 86) installed externally and internally of said beam (4), and so arranged as to measure in said cross-sectional plane of the beam (4) on the one hand the position of the beam (4) relative to the measuring points (B) and on the other hand the position of said reference element (7) relative to said beam (4).

6. A device according to claim 5, characterized in that the measuring means provided at the end faces (5, 6) of said beam are each pivotally mounted to a pivot guide pin (13, 17) axially aligned to said tensioned reference element (7) and rotary in a plane perpendicular to said reference element (7) and containing the rail reference points (A, C) so as to measure the distance between said guide pins (13, 17) and said rail reference points (A, C), in that the internal measuring means (35, 36) disposed in the cross-sectional plane of said beam (4) and passing through said rail measuring points (B) are so arranged as to measure the distance between the reference element (7) and two points located inside said beam, and in that said external measuring means (31, 32, 33; 40, 41, 44, 45) disposed in said last-mentioned cross-sectional plane are so arranged as to measure the distance between at least one point of said beam (4) and said rail measuring points (B).

7. A device according to claim 5, characterized in that all the measuring means comprise only instruments for measuring lengths (75, 76, 77, 91) so mounted and oriented as to measure directly the co-ordinates of the rail points (A, B, C, D) in a relative cartesian coordinate system (X_{A}, Y_{A}; Xₑ, YB; ... such a system being fixed on said beam (14) in each one of its cross-sectional planes passing through said rail points.

8. A device according to any of claims 5 to 7, characterized in that the reference element (7) extends along the axis of a tube (8) held in a centered position within said beam (4) by means of a plurality of anchoring blocks (9, 10, 34).

9. A device according to any of claims 5 to 8, characterized in that said reference element (7) has one end fastened to a piston (14, 15) of a pressure-fluid actuated cylinder (16) and being in that way subjected to a predetermined constant pulling force.

10. A device according to any of claims 8 or 9, characterized in that the inner space of said tube (8) is filled with a liquid for damping out any oscillation of the reference element (7), said fluid having at least approximately the same specific weight as said element (7).

11. A device according to claim 10, characterized in that said reference element (7) is provided with at least one radial oscillation- damping fin (39).

12. A device according to any of claims 8 or 9, characterized in that said tube (8) constitutes an interchangeable unit incorporating said reference element (7) tensioned therein, and possibly said pressure-fluid actuated cylinder (16), said unit being adapted to be interchangeably introduced into or removed from said beam (4).

13. A device according to claim 4, characterized in that the reference line (s) consists of a light ray (50) emitted from a light source (51) installed at one end face (5) of said beam and in that a transparent optical detector (52), for example composed of several radially distributed photocells or of a CCD-Matrix is disposed in a plane orthogonal to said light ray (50), and another optical detector (53) of same type is disposed at the opposite end face (6) of said beam.

14. A device according to claim 4, characterized in that said reference line (s) consists of the light rays (55, 57) emitted from two light sources (56, 58) directed towards each other and fitted in face-to-face relative arrangement at the two end faces (5, 6) of said beam, respectively, and in that two optical detectors (59, 60) intended for one light ray and for the other light ray, respectively, are disposed in a plane orthogonal to said light rays and containing said measuring points (B), said detectors being adapted for example through a plurality of radially distributed photocells or through CCD-Matrix, to measure the position of said beam (4) in said plane relative to the reference line (s) defined by said light rays.

15. A device according to claim 4, characterized in that the reference line (s) consists of the optical axis (61) of an optical goniometer (62) fitted to one of the end faces (5) of said beam, two light sources (63, 64, 65, 66) being secured to said beam (4) above said measuring point (B) and to the opposite end face (6) of said beam, respectively, in such a way that their light rays are directed towards said goniometer, respectively.

16. A device according to any of claims 3 to 15, characterized in that it comprises - in order to provide a nearly absolute measuring base - an independent movable measuring carriage (70) rolling on the track rails (2, 3) at any suitable distance from the main measuring or working vehicle proper (1), said carriage defining a front reference point (Aₒ), and in that a special measuring arrangement (72) being installed on said main measuring or working vehicle (1) and so arranged as to be capable of measuring the position of a characteristic point, notably a light source (71), disposed on said measuring carraige (70), in relation to the reference system defined by said reference element (s), and comprising preferably a telemeter operating by electromagnetic radiation and an optical goniometer, for measuring the distance to said light point (71) of said measuring carriage (70) and its angular position relative to said reference line (s).

17. A device according to any of claims 3 to 16, disposed on a track correcting machine provided with roller tongs for levelling and lining the rails, characterized in that said rail measuring points (B) are the operating points of said roller tongs.

18. A device according to any claims 3 to 16, mounted on a working vehicle equipped with at least one track tamper, characterized in that the rail measuring points (B) are provided just ahead and behind the tamper and in that the measured co-ordinates are utilized for calculating an average rail measuring point located therebetween.
